# EUROPÄISCHE PATENTANMELDUNG

(11) **EP 0 531 254 A2**
(43) Veröffentlichungstag der Anmeldung: **10.03.1993**
(21) Anmeldenummer: 92810632.7
(22) Anmeldetag: 18.08.1992
(51) Int. Cl.: G07F 9/02, G07F 5/18, G07F 7/00

(54) **Verfahren zum Anbieten, Ordern und/oder Ausgeben von Dienstleistungen, Berechtigungsscheinen und/oder Produkten mittels eines Automaten und Anlage zur Durchführung des Verfahrens**

(30) Priorität: 02.09.1991 CH 2567/91
(71) Anmelder: ASCOM AUTELCA AG, CH-3073 Gümligen (CH)
(72) Erfinder: Lent, Bogdan, CH-3027 Bern (CH); Riolo, François, CH-3226 Treiten (CH)
(74) Vertreter: Keller, René, Dr.

(57) **Zusammenfassung**

Beim Anbieten, Ordern und/oder Ausgeben von Dienstleistungen, Berechtigungsscheinen und/oder Produkten mittels eines Automaten **(5)** werden die vom Automatenbenützer eingegebenen Daten auf Vollständigkeit und Plausibilität vom Automaten **(5)** geprüft und bei Unvollständigkeit bzw. Widersprüchlichkeit die eingegebenen Spezifizierungsdaten zum an einem entfernten Ort befindlichen Arbeitsplatz einer Auskunftsperson übermittelt. Gleichzeitig wird die Auskunftsperson akustisch oder audiovisuell mit dem Automaten **(5)** verbunden, um durch Kommunikation die Spezifizierungsdaten zu bestätigen, zu berichtigen und/oder zu vervollkommnen. Die überarbeiteten Daten werden zum Automaten **(5)** retourniert, worauf die Dienstleistung, der Berechtigungsschein und/oder das Produkt angeboten, geordert und/oder ausgegeben wird.

Zur Durchführung des Verfahrens wird der Automat **(5)** über ein Leitungsnetz **(3)** mit einer räumlich entfernten, mit einer Auskunftsperson besetzten Arbeitsplatzeinheit verbunden. Der Automat **(5)** hat eine akustische oder audiovisuelle mit der Auskunftsperson zusammenwirkende Kommunikationseinheit **(11, 13, 14, 17)**, eine Dateneingabeeinheit **(9a, 9b)**, eine Überwachungseinheit **(19b)** zur Überprüfung der Vollständigkeit und Plausibilität der eingegebenen Daten, eine Ausgabeeinheit **(12)** sowie ein Interface **(20)** zum Netz **(3)**.

Durch die Anlage wird die Qualität der erteilten Auskünfte wesentlich verbessert, da mehrere Auskunftspersonen mit ausreichendem Auskunftsmaterial zentral zusammengefaßt werden. Es kann ferner Personal eingespart werden, da durch die Hilfestellungen der Auskunftsperson viele Automatenbenützer in der selbständigen Automatenbenützung trainiert und ausgebildet werden und somit in Zukunft die Auskunftspersonen entlastet werden.

Durch die Möglichkeit die Umgebung des Automaten zu überwachen, sowie durch Worte beschwichtigend einzugreifen, können Bahnhöfe, öffentliche Plätze, etc u. a. abends wieder sicherer gemacht werden.

## Beschreibung

Die Erfindung betrifft ein Verfahren zum Anbieten, Ordern und/oder Ausgeben von Dienstleistungen, Berechtigungsscheinen und/oder Produkten mittels eines Automaten gemäß dem Oberbegriff des Patentanspruchs 1 und eine Anlage zur Durchführung des Verfahrens gemäß dem Oberbegriff des Patentanspruchs 5.

Unter Dienstleistungen, welche mit einem Automaten geordert werden können, werden kostenlose und kostenpflichtige Auskünfte über Zugabfahrts- und Ankunftszeiten, Notierungen der Börse, Hotelnachweis, Wintersportmöglichkeiten, Wetterbericht, Straßenzustand, etc. verstanden. Unter Berechtigungsscheine fallen Fahrkarten und Billette zur Benützung eines Zuges, Omnibusses oder Flugzeugs, etc., Eintrittskarten in Museen, Theatervorstellungen,...; sie sind in der Regel immer zu bezahlen. Bei Produkten, welche von einem Automaten ausgegeben werden können, sind u. a. zu nennen, Süßigkeiten, Getränke, Zeitungen, Lebensmittel, sowie alle Arten von beweglichen Produkten, welche bestimmte durch den Automaten vorgegebene Maße nicht überschreiten.

Es gab die vielfältigsten Automaten, mit denen Dienstleistungen, Berechtigungsscheine und/oder Produkte angeboten, geordert und/oder ausgegeben wurden. Bei den bekannten Automaten wurden Dienstleistungen, Berechtigungsscheine und/oder Produkte mittels Befehls- und/oder Auswahlfelder einer Eingabeeinheit am Automaten ausgewählt und dann nach Begleichen deren Gegenwerts durch eine Ausgabeeinheit des Automaten angeboten, ausgedruckt, schriftlich bestätigt und/oder ausgegeben.

Die Ausgabeeinheit war in der Regel ein Schlitz oder ein mit einer Türe verschließbares Fach, in welchen bzw. welches das ausgewählte Produkt, der Berechtigungsschein oder die Mitteilung transportiert wurden. Als Ausgabeeinheiten, insbesondere bei Börsennotierung oder anderen Dienstleistungen, wurden auch Anzeigegeräte verwendet.

Es hat sich nun gezeigt, daß diese Automaten zwar den technisch begabten Benützer faszinieren, mitunter sogar, insbesondere bei Jugendlichen, zum spielerischen Ausprobieren reizen, jedoch bei einer großen Zahl potentieller Benützer nicht die gewünschte und angestrebte Akzeptanz besitzen. Das Ziel mit der Aufstellung eines derartigen Automaten, die Angestellten am Auskunftsschalter, am Verkaufsschalter, etc. merklich zu entlasten oder deren Beschäftigungszahl bei gleichbleibendem Angebotskomfort zu verringern, konnte nicht oder nur bedingt erreicht werden.

Der Erfindung liegt die Aufgabe zugrunde ein Verfahren zum Anbieten, Ordern und/oder Ausgeben von Dienstleistungen, Berechtigungsscheinen und/oder Produkten mittels eines Automaten sowie eine Anlage zur Durchführung des Verfahrens zu schaffen, welches bzw. welche die Akzeptanz einer Automatenbenützung erhöht sowie am Automaten eine Reduktion von Fehlbedienungen ermöglicht und die Anzahl abgebrochener Ordervorgänge reduziert, ohne daß der Softwareaufwand zur Automatenverwaltung oder die hardwaremäßige Ausgestaltung des Automaten gegenüber bekannten Automaten signifikant erhöht werden muß.

Da die nach dem erfindungsgemäßen Verfahren arbeitende Anlage über eine Arbeitsplatzeinheit mit einer Auskunftsperson verfügt, die bei widersprüchlich oder unvollständig eingegebenen Daten automatisch oder mittels einer Befehlseingabe vom Automatenbenützer angerufen werden kann, welche dann von ihrer Arbeitsplatzeinheit aus die bereits am Automaten eingegebenen Daten abrufen kann und nach Diskussion mit dem Benützer diese Daten ergänzt und korrigiert, können auch mit dem bekannten Automaten alleine nicht abzudeckenden Aufgaben bearbeitet werden. Auch können durch die Einschaltung einer Auskunftsperson ängstliche bzw. technikfeindliche Benützer von ihrer Angst bzw. Abneigung befreit und zur richtigen Benützung des Automaten geführt werden.

Der in der Anlage vorhandene Automat hat eine Kommunikationseinheit, welche in ihrer einfachen Ausführung nur eine akustische Kommunikation über Mikrofon und Lautsprecher zwischen der Auskunftsperson und dem Automatenbenützer zuläßt. Eine verbesserte Kommunikation kann auch unter Verwendung von TV-Kamera und Bildschirmgerät audiovisuell erfolgen. Hierdurch kann die Auskunftsperson einerseits besser auf die Wünsche des Benützers eingehen bzw. einen verängstigten Benützer bereits erkennen, andererseits ist auch leichter zu unterscheiden, ob der Automatenbenützer nur die Befriedigung seines Spieltriebs sucht, indem z. B. alle möglichen Varianten am Automaten durchgespielt und damit am Automaten wartende Personen verärgert bzw. zum Weggehen gezwungen werden, oder ob ein tatsächliches Bedürfnis besteht. Es können ferner auch Vandalenakte ausführende Person erkannt sowie die von ihnen durchgeführten Handlungen elektronisch aufgezeichnet und sie selber durch Ansprechen ermahnt und von ihrem Tun eventuell abgehalten werden.

In einer weiteren Ausgestaltung können Automaten, in welche eine TV-Kamera integriert ist, zu später Stunde oder an einsamen Orten unter Beachtung des Datenschutzes mit der örtlichen Polizeizentrale verbunden werden und hierdurch zur allgemeinen Sicherheit z. B. an Bahnhöfen, öffentlichen Plätzen, etc. beitragen.

Wird in den Automaten ein Abspielgerät für stehende und/oder bewegt Bilder eingebaut, so kann u. a. der Automat neben dem Anbieten, Ordern und/oder Ausgeben von Dienstleistungen, Berechtigungsscheinen und/oder Produkten auch noch zum Aussenden von Reklame und Darstellung öffentlicher Mitteilungen verwendet werden.

Im folgenden werden Beispiele des erfindungsgemäßen Verfahrens und der Anlage anhand von Zeichnungen näher erläutert. Es zeigen:
Fig. 1 ein Blockschaltbild eines Automaten einer Anlage und,
Fig. 2 ein Blockschaltbild einer Arbeitsplatzeinheit der Anlage sowie über ein Leitungsnetzwerk mit der Anlage verbindbare Datenanbieter.

Das Verfahren zur Erlangung einer Dienstleistung, eines Berechtigungsscheins und/oder eines Produktes wird anhand der Orderung einer Fahrkarte als Berechtigungsschein erläutert.

Die Anlage besteht aus wenigstens einer in **Figur 2** dargestellten Arbeitsplatzeinheit **1**, die über ein Leitungsnetz **3** mit dem Linien **3a** bis **3z** mit mehreren der in **Figur** **1** dargestellten Automaten **5** verbunden ist. Die Auswahl einer im Augenblick nicht Auskunft gebenden, d. h. freien Arbeitsplatzeinheit **5** von einem der anrufenden Automaten **5** erfolgt über einen Leitungswähler **2**, der über eine Linie **4** mit einer der auszuwählenden Arbeitsplatzeinheit **1** verbunden ist.

Der Automat **5** hat einen Datenbus **7**, an dem eine Eingabeeinheit **9a** mit einem Touch-Screen **9b** und einer Bildmischeinheit **9c**, ein Näherungssensor **10a**, ein Erschütterungssensor **10b**, eine Ausgabeeinheit **12**, eine Kommunikationseinheit mit Aufnahme- und Wiedergabeelementen, eine Geld- und Kreditkartenverarbeitungseinheit **15** und **16**, ein lokaler Rechner **19a**, mit dem eine Überwachungseinheit **19b**, zwei Abrechnungseinheiten **19c** und **19d** und ein Bildspeicher **19e** für die auf der Bildwiedergabeeinheit der auf dem Touch-Screen darzustellenden Grund- und Arbeitsmaske bzwmasken mit den dazugehörenden Auswahl- und Eingabefeldern direkt zusammenarbeiten, ein Videorecorder **21**, eine Schalteinheit **22** und ein mit dem Netz **3** verbundenes Interface **20** angeschlossen sind. Die Aufnahmeelemente der Kommunikationseinheit sind ein Mikrofon **13** und eine TV-Kamera **17** sowie die Wiedergabeelemente ein Bildschirmgerät **11** und ein Lautsprecher **17**. Auf die zwischen dem Datenbus **7** und einzelnen Einheiten, wie Eingabeeinheit **9a**, Bildschirmgerät **11**, Mikrofon **13**, Lautsprecher **14**, Geld- und Kreditverarbeitungseinheit **15** und **16**, TV-Kamera **17**, Videorecorder **21**, etc. notwendigen, jedoch dem Fachmann bekannten Übertragungsschaltungen sowie Controller, wird nicht weiter eingegangen.

Die Ausgabeeinheit **12** hat eine (nicht dargestellte) Papierrolle, ein (nicht dargestelltes) Druckwerk zum Drucken der Fahrkarten, ein (nicht dargestelltes) Schneidwerk, um die gedruckten Fahrkarten von der Papierrolle abzutrennen, ferner eine (nicht dargestellte) Auswerfervorrichtung, um die abgetrennte Fahrkarte in eine (nicht dargestellte) Entnahmemulde zu werfen.

Die TV-Kamera **17** ist so eingestellt, daß ein vor dem Automaten **5** stehender und eine Fahrkarte ordernder Benützer aufgenommen werden kann. Das Mikrofon **13** ist im Automaten **5** so eingebaut, daß vom Benützer gesprochene Worte gut empfangen und Umgebungslärm möglichst unterdrückt wird. Dies wird insbesondere dadurch erreicht, daß der Automat **5** von einer nicht dargestellten Haube aus einem transparenten Material - Kunststoff oder Glas - oder Metall umgeben ist. Durch diese Haube wird erstens der Umgebungslärm gedämpft, zweitens durch eine entsprechende Innenausgestaltung störende Schallreflexionen vermindert und drittens dem Benützer eine wohl definierte Position zur Aufnahme mit der TV-Kamera **17** sowie zum Sprechverkehr mit dem Mikrofon **13** zugeordnet. Zur Erreichung einer guten Ton- und Sprachübertragung wird ein direktionales Mikrofon **13** zur Beseitigung des Umgebungslärms und zur Unterdrückung der akustischen Lautsprecher-Mikrofon-Rückkopplung verwendet. Ferner wird der Umgebungslärmpegel gemessen und die Lautstärke des Lautsprechers **14** entsprechend eingeregelt. Zur weiteren Verbesserung der Schallaufnahme trägt eine 4-Drahtübertragung der elektrischen Signale bei, wie sie ohnehin durch die modernen ISDN-Netze gewährleistet ist.

Der Lautsprecher **14** ist entsprechend obigen Ausführungen in seiner Lautstärke und seiner Lage so eingestellt bzw. angeordnet, daß die ausgesendete akustische Information von Benützer gut, von der weiteren Umgebung jedoch möglichst nicht verstanden wird. Hierdurch soll die Vertraulichkeit über den Lautsprecher **14** erteilter Auskünfte und Anweisung möglichst gewahrt bleiben. Bevorzugt werden mehrere Lautsprecher verwendet, welche entsprechend der unten aufgeführten Aufgaben eingeschaltet werden.

Wie weiter unter in einer Ausführungsvariante ausgeführt, kann jedoch der bzw. die Lautsprecher **14** auch derart umgestellt werden, daß mit großer Lautstärke ein Raumklang erzeugt wird, um allgemeine Anweisungen und Informationen, wie auch Reklame, durchzugeben oder "Vandalen" zu verwarnen.

Die Arbeitsplatzeinheit **1** hat analog zum Automaten **5** einen Datenbus **23**, an dem eine Eingabeeinheit **25**, ein Bildschirmgerät **26**, ein Mikrofon **27**, ein Lautsprecher oder Kopfhörer **29**, eine TV-Kamera **30**, ein Aufzeichnungsgerät **31**, ein lokaler Rechner **32** und ein mit dem Leitungsnetz **3** verbundenes Interface **33** sowie zwei weitere Interfaces **35a** und **35b** zu weiteren Leitungsnetzen **37a** und **37b**, wie z. B. zu einem Serviceanbieter **39a** und zu einer Bankzentrale **39b** angeschlossen sind. Auf die zwischen dem Datenbus **23** und einzelnen Einheiten angeordneten Übertragungsschaltungen wird auch hier nicht eingegangen.

Befindet sich kein Benützer in unmittelbarer Nähe des Automaten **5**, so ist der Videorecorder **21** durch den Näherungssensor **10a** und die Schalteinheit **22** eingeschaltet und ein in ihm befindliches Videoband mit Produktereklame wird abgespielt und auf dem Bildschirmgerät **11** aufgezeigt. Nähert sich ein Benützer dem Automaten **5**, so wird bei einem Abstand von etwa 1,5 m vom Näherungsschalter **10a** ein elektrisches Siganal an den Datenbus **7** zum Abschalten des Videorecorders **21** gegeben und der Touch-Screen der Eingabeeinheit **9b** aktiviert, indem aus dem Bildspeicher **19e** eine nicht dargestellte Grundmaske sowie Arbeitsmaske mit Auswahl- und Eingabefeldern zur Orderung der Fahrkarte dargestellt wird. Durch Berühren des Touch-Screens **9b** sind die für die Orderung der Fahrkarte in der Regel notwendigen Spezifizierungsdaten auswählbar.

Es kann nun vorkommen, daß der Benützer z. B. ein Reiseziel ansteuern möchte, dessen Daten nicht oder nicht vollkommen im lokalen Rechner **19a** abgespeichert sind, eine Ermäßigung verlangt, welche nicht mehr gültig ist, einen Zug benützen möchte, der aus irgendwelchen Gründen, wie z. B. Streik, Bauarbeiten etc. an bestimmten Tagen nicht verkehrt oder eine Streckenkombination eingibt, die nicht vollständig oder widersprüchlich ist.

Alle über den Touch-Screen **9b** eingegebenen Daten werden von der Uberwachungseinheit **19b** auf ihre Vollständigkeit und Plausibilität überprüft.

Der Algorithmus zur Feststellung der Plausibilität von Datenangaben richtete sich nach der entsprechenden Applikation. Je nach Applikation stellt die Überwachungseinheit **19b** eine vorgegebene Anzahl von nicht dargestellten Speichern zur Verfügung, in welche entsprechend den Angaben eines Benutzermenues auf dem Touch-Screen **9b** eingegebene Antworten abgespeichert werden. Die Antworten definieren nun zwei-, drei-, ..., n-dimensionale Arrays als Antwortfelder. Die Überwachungseinheit **19b** stellt nun bei jeder neuen hinzugekommenen Eingabe fest ob für das betreffende Array Antworten abgespeichert sind. Gibt es keine einzige Antwort, so wird der Benützer auf die Widersprüchlichkeit, seiner Eingaben hingewiesen. Ist die Vollständigkeit einer Antwort gegeben, so sind sämtlich zur Verfügung gestellten Speicher mit Daten belegt; falls nicht wird Unvollständigkeit angezeigt.

Stellt die Überwachungseinheit **19b** Unvollständigkeit und/oder Widersprüchlichkeit fest, so wird im Rechner **19a** nachgefragt, ob eine Hilfsfunktion vorhanden ist, mit der auf dem Bildschirm des Touch-Screens **9b** die notwendigen Hinweise oder Auswahlkriterien zur korrektur der Eingabe dargestellt werden können.

Ist dies nicht der Fall, so stellt der Automat **5** über das Leitungsnetz **3** und den Leitungswähler **2** eine Verbindung mit einer freien Arbeitsplatzeinheit **1** her. Automat **5** und Arbeitsplatzeinheit **1** sind nicht fest einander zugeordnet. Der Wähler **2**, analog einem Wähler bei fernmeldetechnischen Verbindungen, sucht bei Auskunftsbedarf eines Automaten **5** eine freie Arbeitsplatzeinheit **1**. Es sind etwa zwanzig Mal soviel Automaten **5**, wie Arbeitsplatzeinheiten **1** vorhanden, da davon ausgegangen werden kann, daß ein Großteil der georderten Fahrkarten für den Nahverkehr bestimmt sind, bei dem die Automatenbenützer, d. h. die Fahrgäste, genau ihre Strecken und die am Automaten zu tätigenden Befehle bzw. deren Auswahlkriterien kennen. Obiges Verhältnis kann sich jedoch bei anders gearteten Automatenverwendungen und -einsätzen grundlegend ändern. Auch kann der Bedarf an zu erteilenden Auskünften zeitlich unterschiedlich häufig sein, wodurch sich ebenfalls ein anderes Zuordnungsverhältnis ergeben kann.

Die bereits am Automaten **5** eingegebenen Daten werden über das Interface **20** und das Leitungsnetz **3** zur mit einer Auskunftsperson besetzten Arbeitsplatzeinheit **1** übermittelt und hier über deren Interface **33** in deren Datenbus **23** eingespeist und auf dem Bildschirmterminal der Eingabeeinheit **25** dargestellt. Ferner werden Bildschirm **11**, Mikrofon **13**, Lautsprecher **14** und TV-Kamera **17** des Automaten **5** und das Mikrofon **27**, der Lautsprecher **29** das Bildschirmgerät **26** sowie die TV-Kamera der Arbeitsplatzeinheit **1** eingeschaltet.

Die Auskunftsperson betrachtet die auf dem Bildschirm ihrer Eingabeeinheit **25** dargestellten Spezifizierungsdaten, versucht sie durch Fragen und Antworten mit dem Automatenbenützer zu vervollständigen und in eine für den Automaten **5** plausible Form zu bringen. Die bereinigten Spezifizierungsdaten werden vom lokalen Rechner **32** der Arbeitsplatzeinheit **1** in eine übermittlungsfähige und für den Automaten **5** verständliche Form gebracht, über das Interface **33** der Arbeitsplatzeinheit **1** und das Leitungsnetz **3** sowie das Interface **20**, dem Datenbus **7** zum lokalen Rechner **19a** des Automaten **5** übermittelt.

Zur Ubertragung der Daten vom Automaten **5** zur Arbeitsplatzeinheit **1** und umgekehrt werden international anerkannte und bekannte Ubertragungsprotokolle verwendet. Vereinfachend ist davon auszugehen, daß der Automat **5** außer den drei nachfolgenden markanten Ausnahmen keine Datenverarbeitungen vornimmt:

- Reaktion auf eine Aktion des Benutzers am Touch-Screen innerhalb von Bruchteilen einer Sekunde;

- selbständige Vorgänge am Automaten **5**, falls die Übertragungsleitung zur Arbeitsplatzeinheit **1** ausfällt;

- Start und Stoppvorgänge sowie automatischer Start nach einem Stromunterbruch.

Die Übertragungsprotokolle werden weitgehend nach dem OSI (ISO) Modell gewählt und sind in 7 Schichten gestaltet. Eine mögliche Ausgestaltung sieht folgende Protokolle vor: Die Schichten 1 bis 3 sind von der gewählten Netzkonfiguration abhängig. Die Schichten 4 und 5 sind durch TCP/IP bestimmt und in den obersten Schichten wird für die Fernsteuerung ROSE (Remote Operation Service), für Graphik X.11, für Videosignale z. B. M-PEG und für den Filetransfer FTAM verwendet.

Die für den Automatenbenützer relevanten Daten, wie z. B. Reisedatum, Hauptorte der Reiseroute, Klasse, Anzahl Reisende, Fahrpreis, etc. werden auf dem Bildschirm des Touch-Screens **9b** dargestellt. Nach Drücken eines Knopfes oder Feldes "Wahl abgeschlossen" auf dem Touch-Screen **9b** wird der Benützer aufgefordert den angezeigten Geldbetrag in die Geldverarbeitungseinheit **15** einzuwerfen. Nach Begleichung des Geldbetrages wird die Fahrkarte gedruckt, abgeschnitten und in die Ausgabemulde zur Entnahme durch den Benützer geworfen.

Wird kein Geldbetrag eingeworfen, sondern eine Kreditkarte in die Kreditkartenverarbeitungseinheit **16** eingesteckt, so wird via lokalem Rechner **19a**, Interface **20**, Leitungsnetz **3**, Interface **33**, Datenbus **23**, lokalem Rechner **32**, Datenbus **23**, Interface **35b**, Leitungsnetz **37b** bei der Bank **39b** nachgefragt, ob die Kreditkarte gültig ist, wenn ja, ein Gutsignal über den bereits oben beschrieben Weg zur Ausgabeeinheit **12** gesandt, worauf die Fahrkarte hergestellt und ausgegeben wird.

Eine Fahrkarte kann auch ohne jegliche Inanspruchnahme der Auskunftsperson erfolgen, sofern der Automatenbenützer vollständige und plausible Spezifizierungsdaten eingegeben hat. Die Fahrkartenausgabe und deren Begleichung erfolgt dann, wie bereits oben dargestellt. Wird jedoch mit einer Kreditkarte bezahlt, wird auch hier über die Arbeitsplatzeinheit **1** die Bonität ohne Einschaltung der Auskunftsperson nachgefragt.

Anstelle von Fahrkarten können mit dem Automaten auch andere Dienstleistungen angeboten werden. Es können auch Dienstleistungen, wie z. B. Bestellungen bei Versandhäusern, indem deren Angebote auf automatische Anfrage oder via Auskunftsperson zum Automaten **5** übermittelt werden, durchgeführt werden. Auch hier erhält der Automatenbenützer, falls gewünscht oder erforderlich Unterstützung durch die Auskunftsperson.

Die Unterstützung der Auskunftsperson kann, wie oben beschrieben, automatisch infolge der Vollständigkeits- und Plausibilitätsüberprüfung der eingegebenen Spezifizierungsdaten durch die Überwachungseinheit **19b** des Automaten **5** erfolgen, sie kann aber auch bereits schon ohne Dateneingabe am Automaten **5** durch Auslösung einer Auskunftsabfrage mittels eines am Automaten **5** vorhandenen Hilfsfeldes **41** erfolgen. Durch diese Betätigung wird die Auskunftsperson durch ein Aufschalten auf die Datenleitung bereits vor der Eingabe jeglicher Spezifizierungsdaten angerufen und der Wunsch der zu ordernden Dienstleistung, des Berechtigungsscheins oder des Produktes wird ihr mündlich mitgeteilt, worauf die Auskunftsperson die Spezifizierungsdaten vom Benützer erfragt und sie zum Automaten zur Bestätigung durch den Benützer überträgt und er die so georderte Dienstleistung, Berechtigungsschein oder Produkt nach Begleichung am Automaten bezieht. In diesem Fall ersetzt die Auskunftsperson den Angestellten am Schalter.

Aufgrund eines im Automaten **5** eingebauten Erschütterungssensors **10b** können Gewaltanwendung am Automaten **5** festgestellt werden. Meldet der Sensor **10b** Erschütterungen, so wird die Kommunikationseinheit mit TV-Kamera **17**, Mikrofon **13** und Lautsprecher **14** eingeschaltet und die Bild- und Toninformation zur Arbeitsplatzeinheit **1** übertragen und mit dem Aufzeichnungsgerät **31** aufgezeichnet. Durch gezielte Worte kann die Auskunftsperson nun versuchen den "Vandalen" von seinem Tun abzuhalten. Das Bild der Auskunftsperson wird vorzugsweise nicht auf den Bildschirm **11** dargestellt, da eine Stimme ohne Bild abschreckender wirkt als das "persönliche" Gegenüber, das tätlich nicht eingreifen kann.

Die Kommunikationseinheit im Automaten **5** kann auch zum Überwachen der Automatenumgebung z. B. in Bahnhofshallen, öffentlichen Plätzen, etc. durch die Auskunftsperson oder auch durch Zuschalten einer Polizeizentrale verwendet werden. Bei dieser Art der Überwachung sowie der Aufzeichnung z. B. von "Vandalenakten" mit dem Aufzeichnungsgerät **31** der Arbeitsplatzeinheit **1** sind jedoch die rechtlichen Bestimmungen des Datenschutzes zu beachten.

Die Bildschirmeinheit des Touch-Screens **9b** kann auch gleichzeitig als Bildschirmgerät **11** dienen. Die Grund- und Arbeitsmaske für die Befehls- und Auswahlfelder wird dann aktiviert, wenn z. B. das Reklamebild bei Annäherung eines Automatenbenützers abgeschaltet wird.

Der Bildschirmeinheit des Touch-Screens **9b** kann auch die Bildmischeinheit **9c** vorgeschaltet werden. Die Bildmischeinheit **9c** stellt die vom Bildspeicher **19e** gelieferten Daten für die Grund-, Arbeitsmaske, etc. und die von der Arbeitsplatzeinheit **1** übermittelten Informationen und bildlichen Darstellungen zu einem einzigen auf der Bildschirmeinheit darzustellenden Bild zusammen.

Das Bild der Auskunftsperson kann dann z. B. immer weggeschaltet oder nur abgedunkelt werden, wenn der Automatenbenützer auf Anweisung der Auskunftsperson die Auswahl- und Eingabefelder des Touch-Screens **9b** zu bedienen hat. Diese sog. "Fenstermanipulation" ist in dem Übertragungsprotokoll X.11 durchführbar.

Auch kann die Auskunftsperson als kleines Teilbild am Rand oder an einer anderen durch die aktiven Felder des Touch-Sreens nicht verwendeten Stelle auf dem Bildschirmgerät eingeblendet werden. Auch können bildliche Darstellungen gewählt werden, in denen die Auskunftsperson auf vom Benützer zu betätigende Auswahl- oder Eingabefelder hinweist.

Auf dem Touch-Screen **9b** ist bevorzugterweise nicht nur ein Hilfsfeld vorhanden, sondern ein "Abbruchfeld", mit dem zu jedem Zeitpunkt ein angefangener Vorgang unterbrochen werden kann. Ferner kann ein "Ein-Schritt-zurück-Feld" vorhanden sein, mit dem eine falsch getroffenen Auswahl korrigierbar ist.

Die Hilfsfunktion wird nicht, wie in der Computerwelt üblich, in Form von geschriebenen Texten vorgenommen, sondern mittels kurzer Video-Sequenzen. Diese Darstellungsweise ist für den Benützer eindrücklicher, wenn man bedenkt, daß in den industriealisierten Ländern ca. 10% der Bevölkerung nicht korrekt lesen können und weitere 35% der Bevölkerung mit Sehschwierigkeiten (z.B. Weitsichtigkeit) behaftet sind.

Anstelle des Touch-Screens **9b** kann auch weniger komfortabel ein (nicht dargestelltes) Eingabetableau mit Tastenknöpfen und/oder Tastatur verwendet werden

Anstelle die Automaten **5** mit einer audiovisuellen Kommunikationseinheit auszurüsten, kann auch nur eine akustische Kommunikationseinheit mit Mikrofon und Lautsprecher verwendet werden. Auch mit einer derartigen Kommunikationseinheit lassen sich sehr viele Benützerfragen ausreichend beantworten.

Das zu verwendende Übertragungsnetz zwischen Arbeitsplatzeinheit **1** und Automaten **5** richtet sich nach der zu übertragenden Datenrate. Werden nur Daten und akustische Information übertragen, so reicht ISDN (integrated surface digital network) aus. Werden audiovisuelle Daten zusätzlich zu den Spezifizierungsdaten übertragen, so sollte vorteilhafterweise IBC (integrated broad-band network) verwendet werden.

Bei statistischen Erhebungen hat sich herausgestellt, daß von den bekannten Dienstleistungsautomaten nur etwa 80% bis 90% der Kundenwünsche bearbeitet werden können. Die restliche 10% bis 20% können nicht bearbeitet werden, da einerseits die Kundenwünsche nicht durch das Programm des Automaten abgedeckt werden, d. h. der Lösung ursprünglich gar nicht vorgesehen war und andererseits das Orderverfahren für besondere Kundenwünsche derart aufwendig würde, daß der Benützer mit vernünftigem Aufwand das Orderverfahren nicht bis zu Ende durchführen könnte und somit den Vorgang abbricht und lieber zum Schalter läuft.

Durch die erfindungsgemäße Anlage kann die Qualität der erteilten Auskünfte wesentlich verbessert werden, da mehrere Auskunftspersonen mit ausreichendem Auskunftsmaterial zentral zusammengefaßt werden können. Es kann ferner Personal eingespart werden, da durch die Hilfestellungen der Auskunftsperson viele Automatenbenützer in der selbständigen Automatenbenützung trainiert und ausgebildet werden können und somit in Zukunft die Auskunftsperson entlastet werden.

Durch die Möglichkeit die Umgebung des Automaten zu überwachen, sowie durch Worte beschwichtigend einzugreifen, können Bahnhöfe, öffentliche Plätze, etc u. a. abends wieder sicherer gemacht werden.

## Patentansprüche

1. Verfahren zum Anbieten, Ordern und/oder Ausgeben von Dienstleistungen, Berechtigungsscheinen und/oder Produkten mittels eines Automaten **(5)** durch Eingeben bzw. Auswählen von Spezifizierungsdaten und anschließender Begleichung des Gegenwerts am Automaten **(5)**, **dadurch gekennzeichnet**, daß die eingegebenen Spezifizieiungsdaten vom Automaten **(5)** selbsttätig auf Vollständigkeit und/öder Plausibilität überprüft, bei Unvollständigkeit bzw. Widersprüchlichkeit und/oder bei Auslösung einer Auskunftsabfrage die ,,eingegebenen Spezifizierungsdaten oder -datenteile in eine fernmeldetechnisch übermittlungsfähige Form gebracht und zum an einem entfernten Ort sich befindenden Arbeitsplatz einer Auskunftsperson übermittelt, aus der und/oder an die Umgebung des Automaten **(5)** und/oder des Arbeitsplatzes akustische oder audiovisuelle Informationen aufgenommen und/oder ausgesendet werden, und die Informationen zwischen Arbeitsplatz und Automaten **(5)** zur Kontaktaufnahme von Auskunftsperson und Automatenbenützer übermittelt werden, um die Spezifizierungsdaten zu bestätigen, zu berichtigen und/oder zu vervollkommnen, und entsprechend der bestätigten, berichtigten und/oder vervollkommneten Spezifizierungen vom Automaten **(5)** die Dienstleistung, der Berechtigungsschein und/oder das Produkt angeboten, geordert und/oder ausgegeben wird.

2. Verfahren nach Anspruch 1, **dadurch gekennzeichnet**, daß die Spezifizierungsdaten zum Auswählen, Bestätigen und/oder Abändern bildlich am Automaten dargestellt und dieser Darstellung Informationen und/oder bildliche Darstellung der Auskunftsperson überlagert, eingeblendet und/oder hinzugefügt werden.

3. Verfahren nach Anspruch 1 oder 2, **dadurch gekennzeichnet**, daß die Entfernung von Personen zum Automaten ermittelt wird und nur bei Unterschreiten einer voreingestellten Entfernung eine Auswahldarstellung und/oder eine Eingabemöglichkeit der Spezifizierungsdaten aktiviert wird.

4. Verfahren nach einem der Ansprüche 1 bis 3, **dadurch gekennzeichnet**, daß die Stärke und/oder Charakteristik auf den Automaten **(5)** einwirkender Kräfte gemessen wird und bei für das Eingeben bzw. Auswählen von Spezifizierungsdaten unüblicher Stärke und/oder Charakteristik die Aufnahme und/oder Wiedergabe akustischer oder audiovisueller Informationen aus der und/oder an die Umgebung des Automaten **(5)** und/oder des Arbeitsplatzes eingeschaltet wird, um den Automaten insbesondere gegen Vandalismus schützen zu können.

5. Anlage zur Durchführung des Verfahrens nach einem der Ansprüche 1 bis 4 mit wenigstens einer mit einer Auskunftsperson zu besetzenden Arbeitsplatzeinheit **(1)** und wenigstens einem durch ein Leitungsnetzwerk **(3a, ..., 3z)** mit der Arbeitsplatzeinheit **(1)** zu verbindenden Automaten **(5)**, der eine Eingabeeinheit **(9)** zur Auswahl und/oder Eingabe der Spezifizierungsdaten, eine erste Kommunikationseinheit **(11, 13, 14, 17)** zur akustischen oder audiovisuellen Kommunikation zwischen Automatenbenützer und Auskunftsperson, eine Ausgabeeinheit **(12)** für die Ausgabe einer Dienstleistungsauftragsbestätigung der ausgewählten Dienstleistung, des Berechtigungsscheines und/oder des Produkts, eine Überwachungseinheit **(19b)**, welche die mittels der Eingabeeinheit **(9)** eingegebenen Daten auf Vollständigkeit und/oder Plausibilität überprüft und bei Unvollständigkeit und/oder Widersprüchlichkeit ein Signal abgibt, und ein erstes Interface **(20)** hat, welches aufgrund des Signals der Überwachungseinheit **(19b)** Spezifizierungsdaten und von der ersten Kommunikationseinheit **(11, 13, 14, 17)** aufgenommene bzw. auszusendende akustische und/oder audiovisuelle Informationen zum bzw. vom Leitungsnetz **(3a, ..., 3z)** übergibt bzw. übernimmt, und wobei die Arbeitsplatzeinheit **(1)** eine zweite akustische oder audiovisuelle Kommunikationseinheit **(26, 27, 29, 30)** zur akustischen oder audiovisuellen Kommunikation zwischen Automatenbenützer und Auskunftsperson, ein zweites Interface **(33)** zur Datenübergabe und/oder zum -empfang sowie zur Übergabe bzw. Übernahme von der zweiten Kommunikationseinheit **(26, 27, 29, 30)** aufgenommenen bzw. auszusendenden akustischen oder audiovisuellen Informationen zum bzw. vom Leitungsnetz **(3a, ..., 3z)** und eine Datenaufbereitungseinheit **(32)** zur Aufbereitung, Änderung und Rücksendung der vom Automaten **(5)** über das erste und zweite Interface **(20, 33)** und das Leitungsnetz **(3a, ..., 3z)** übertragenen Daten hat.

6. Anlage nach Anspruch 5, **dadurch gekennzeichnet**, daß jede Kommunikationseinheit **(11, 13, 14, 17, 26,** **27, 29, 30)** als Wiedergabeelement einen Lautsprecher **(14, 29)** und/oder einen TV-Bildschirm **(11, 26)** und als Aufnahmeelement ein Mikrofon **(13, 27)** und/oder eine TV-Kamera **(17, 30)** aufweist.

7. Anlage nach Anspruch 6, **dadurch gekennzeichnet**, daß der am Automaten **(5)** angeordnete Lautsprecher **(14)** mit veränderbarer Schallabstrahlungsreichweite ausgebildet ist.

8. Anlage nach einem der Ansprüche 5 bis 7, **dadurch gekennzeichnet**, daß die Eingabeeinheit **(9)** eine Touch-Screen-Einheit **(9b)** mit Auswahl- und/oder Eingabefeldern wenigstens zum teilweisen Eingeben, Abändern und/oder Bestätigen der Spezifizierungsdaten und eine Bildmischeinheit **(9c)** hat, welche die von der Arbeitsplatzeinheit **(1)** übermittelten visuellen Daten und/oder bildlichen Darstellungen wenigstens teilweise den Auswahl- und/oder Eingabefeldern überlagert, hinzufügt und/oder als neue Bildkombination auf dem Bildschirm der Touch-Screen-Einheit **(9b)** darstellt.

9. Anlage nach einen der Ansprüche 5 bis 8, **dadurch gekennzeichnet**, daß der Automat **(5)** eine mit dem Wiedergabeelement **(11, 14)** der ersten Kommunikationseinheit **(11, 13, 14, 17)** und/oder dem Bildschirm der Touch-Screeneinheit **(9b)** verbundene audiovisuelle oder akustische Speichereinheit **(21)** hat, welche die in ihr gespeicherte Information über das Wiedergabeelement **(11, 14)** und/oder den Bildschirm wenigstens teilweise ausspeichert, und die Speichereinheit **(21)** mit einer Schalteinheit **(22)**, die mit einem Unterbrecherschalter und/oder einem Näherungssensor **(10a)** zusammenwirkt, verbunden ist, wobei die Schalteinheit **(22)** die Informationsausspeicherung aus der Speichereinheit **(21)** unterbricht sobald der Unterbrecherschalter betätigt wird oder eine Person sich dem Näherungssensor **(10a)** nähert und die Unterbrechung wieder aufhebt, sobald sich die Person vom Näherungssensor **(10a)** um eine vorgegebene Entfernung entfernt hat.

10. Anlage nach einen der Ansprüche 5 bis 9, **dadurch gekennzeichnet**, daß der Automat **(5)** eine Schalteinheit **(22)** zum Ein- und Ausschalten der ersten und/oder zweiten Kommunikationseinheit **(11, 13, 14, 17, 26, 27, 29, 30)** und mindestens einen auf die Schalteinheit **(22)** wirkenden Fühler **(10b)** hat, der auf plötzliche Änderungen im Automatenumfeld, insbesondere auf am Automaten **(5)** auftretende mechanische Beschleunigungen reagiert, damit am Automaten **(5)** "Vandalenakte" ausführende Personen mittels eingeschalteter Kommunikationseinheit **(11, 13, 14, 17, 26, 27, 29, 30)** von der Auskunftsperson von ihrem Tun abgehalten werden können und/oder deren Tun zur späteren Identifizierung von einer Aufzeichnungseinheit **(21, 31)** des Automaten **(5)** und/oder der Arbeitsplatzeinheit **(1)** aufgezeichnet wird.

11. Anlage nach einem der Ansprüche 5 bis 10, **gekennzeichnet durch** eine Überwachungseinheit **(19b)**, welche die Plausibilität und Vollständigkeit in die Eingabeeinheit **(9**) des Automaten **(5)** eingegebener Spezifizierungen überprüft und bei mindestens einer unlogischen Verknüpfung das erste und zweite Interface **(20, 33)** aktiviert, um die erste und zweite Kommunikationseinheit **(11, 13, 14, 17, 26, 27, 29, 30)** über das Leitungsnetz **(3)** zu verbinden und die Spezifizierungsdaten vom Automaten **(5)** zur Arbeitsplatzeinheit **(1)** zu übermitteln.

12. Anlage nach einem der Ansprüche 5 bis 11, **gekennzeichnet durch** wenigstens zwei Abrechnungseinheiten **(19c, 19d)**, einen Rechner **(19a)**, der den Wert einer mittels der Dateneingabe gebuchten Orderung ermittelt, den ermittelten Wert auf einer Anzeigeeinrichtung der Eingabeeinheit **(9)** anzeigt und nach Begleichung durch den Benützer den Wert der beglichenen Orderung in der einen Abrechnungseinheit **(19c)** abspeichert und in der anderen Abrechnungseinheit **(19d)** den Wert der von der Arbeitsplatzeinheit **(1)** übermittelten Order abspeichert.
